# FASCICULE DE BREVET EUROPEEN

(11) **EP 0 398 116 B1**
(45) Date de publication et mention de la délivrance du brevet: **23.03.1994**
(21) Numéro de dépôt: 90108556.3
(22) Date de dépôt: 07.05.1990
(51) Int. Cl.: H01H 33/98

(54) **Disjoncteur à moyenne tension à autosoufflage**
Mittelspannungsschalter mit Selbstbeblasung
Medium high voltage self-blowing circuit breaker

(30) Priorité: 11.05.1989 FR 8906199
(43) Date de publication de la demande: 22.11.1990
(73) Titulaire: GEC ALSTHOM SA, 75116 Paris (FR)
(72) Inventeur: Thuries, Edmond, F-69330 Meyzieu (FR); Dufournet, Denis, F-69500 Bron (FR); Perret, Michel, F-38300 Bourgoin-Jallieu (FR)
(74) Mandataire: Weinmiller, Jürgen

(56) Documents cités:
- EP-A- 0 150 079
- EP-A- 0 177 714
- EP-A- 0 315 505
- FR-A- 2 385 212
- US-A- 4 253 002
- BROWN BOVERI REVIEW, vol. 3, 1987, pages 150-156, Baden (CH), A. Plessl et al.: "A New SF6 Self-Extinguishing, MV Distribution Circuit-Breaker"

## Description

La présente invention est relative à un disjoncteur à moyenne tension dans lequel l'isolation est assurée par un gaz à bonnes propriétés diélectriques, tel que l'hexafluorure de soufre (SF6), ce même gaz assurant par autosoufflage l'extinction de l'arc qui se forme à l'ouverture du disjoncteur.

Un tel disjoncteur est connu, par exemple par l'article de la Brown Boveri Review 3-87 pages 150 à 156.

On trouve, dans ce disjoncteur, un volume appelé volume thermique, dans lequel le gaz, chauffé par l'arc, subit une augmentation de pression ; un premier passage par zéro du courant alternatif à couper, l'arc diminue d'intensité et le gaz se détend en venant souffler l'arc.

Un disjoncteur de ce type présente des inconvénients :
- lors de la coupure des faibles courants (par exemple courant d'intensité inférieure à la valeur nominale), la montée en pression peut être insuffisante ou trop importante, selon la dimension du volume thermique. Si le volume thermique est important, la montée en pression est faible et le soufflage peut être insuffisant pour couper l'arc au premier passage par zéro du courant ; si le volume thermique est faible, la montée en pression est importante, mais la durée du soufflage peut être insuffisante pour une bonne efficacité,
- lors de la coupure des courants de grande valeur (courant de court-circuit par exemple), la montée en pression ne doit pas être trop importante, ce qui pourrait entraîner des risques d'endommagement de la chambre de coupure.

Le document EP-A-150 079 décrit un disjoncteur conforme au préambule de la revendication 1.

Un but de la présente invention est de réaliser un disjoncteur ayant un fonctionnement sûr et sans danger pour toutes les valeurs du courant à couper.

Ceci est obtenu selon l'invention en dotant le disjoncteur d'un volume thermique variable selon que le courant à couper a une intensité faible ou importante.

L'invention a pour objet un disjoncteur tel que défini à la revendication 1.

L'invention est expliquée en détail par la description donnée ci-après de plusieurs modes de réalisation, en référence au dessin annexé dans lequel :
- la figure 1 est une vue schématique en demi-coupe axiale d'un disjoncteur selon un mode préféré de réalisation de l'invention, représenté en position enclenchée,
- la figure 2 est une vue du même disjoncteur au cours d'une manoeuvre de déclenchement pour la coupure d'un courant de faible intensité,
- la figure 3 est une vue du même disjoncteur au cours d'une manoeuvre de déclenchement pour la coupure d'un courant de forte intensité.

Dans la figure 1, on distingue une enveloppe cylindrique isolante 1 d'axe xx, fermée à une première extrémité par une coquille métallique 2. La seconde extrémité de l'enveloppe n'a pas été représentée. L'enveloppe est réalisée de manière étanche et est remplie d'un gaz à bonnes propriétés diélectriques, tel que l'hexafluorure de soufre (SF6), sous une pression de quelques bars. Une première prise de courant 3 traverse l'enveloppe et est reliée à une pièce cylindrique 4, d'axe xx, constituant le contact principal fixe du disjoncteur.

Une seconde prise 5 du disjoncteur traverse l'enveloppe de manière étanche, et est en contact électrique, au moyen de contacts glissants 6, avec une tige métallique 7, d'axe xx, constituant le contact d'arc mobile du disjoncteur. La tige 7 est munie, à une première extrémité, d'une pièce d'usure 7A réalisée en un matériau résistant bien aux effets destructeurs de l'arc électrique, par exemple en un alliage à base de tungstène. L'autre extrémité de la tige 7 est articulée à une tringle de manoeuvre 8 réalisée en un matériau isolant. A la tige 7 est fixée une couronne de doigts de contact 9, constituant le contact principal mobile du disjoncteur, et coopérant, lorsque le disjoncteur est fermé (cas de la figure 1), avec la pièce tubulaire 4 pour le passage du courant permanent. Les doigts 9 sont fixés à la tige 7 par une couronne 10, venue d'usinage avec la tige, et munie de d'orifices 11 pour ne pas gêner les mouvements du gaz lors des manoeuvre de ce dernier, comme il sera expliqué plus loin.

De même, la prise 5 qui, à l'intérieur de l'enveloppe, prend la forme d'une couronne, est munie d'orifices 12.

On désignera dans la suite par V1 le volume délimité, à l'intérieur de l'enveloppe 1, par les prises 3 et 5 et le tube7.

Une couronne de doigts 14, terminés chacun par une pastille d'usure 14A, est fixée au sommet 15 de la coquille, et constitue le contact d'arc mobile du disjoncteur.

Lorsque le disjoncteur est en position enclenchée comme c'est le cas dans la figure 1, les contacts 14, le sommet 15 et la tige 7 délimitent un volume V2; ce volume est fermé par un clapet tubulaire 16 d'axe xx, coopérant avec une pièce tubulaire isolante 17, solidaire des doigts de contact 14 et glissant de manière étanche, grâce à un segment d'étanchéité 17A, sur la tige 7. Le clapet tubulaire 16 peut se déplacer parallèlement à l'axe xx, et est rappelé par un ressort 18 qui s'appuie sur une chemise 20 en matériau isolant qui épouse la forme de la coquille 2 et constitue avec celle-ci un passage 21 communiquant avec le volume V1 par des ouvertures 22 de la prise 3. La pièce 20 possède une partie massive 20A, formant buse de soufflage, en contact avec la tige 7; la pièce 20 délimite à son intérieur un volume V3 qui peut communiquer avec le volume V2, lorsque le clapet 16 est ouvert, par des trous 14B pratiqués dans les doigts 14; le volume V3 communique avec le volume V2, lorsque la tige 7 est tirée vers la droite de la figure, par le passage 24 entre les pièces 17 et 20A; enfin le volume V2 communique avec le passage 21, lorsque le clapet 16 est poussé vers la gauche de la figure, par des trous 16A pratiqués dans ce clapet.

Le fonctionnement du disjoncteur est le suivant:

Lorsque le disjoncteur est enclenché, dans la position représentée dans la figure 1, le courant traverse successivement la prise 3, le contact principal fixe 4, les doigts de contact 9, la tige 7, les contacts glissants 6 et la prise 5.

### Coupure des très faibles courants

Il s'agit des courants dont l'intensité est inférieure ou de l'ordre de 5% de la valeur maximale pouvant être coupée par l'appareil.

Pour ouvrir le disjoncteur, la tringle de manoeuvre 8 est actionnée par un mécanisme non représenté mais classique dans la technique des disjoncteurs; la tringle se déplace vers la droite de la figure et entraîne le contact d'arc mobile 7. Les contacts principaux 4 et 9 se séparent, et le courant passe alors par la coquille 2, la pièce 15, les doigts 14, la tige 7, les contacts 6 et la prise 5.

A la séparation des contacts d'arc 14 et 7A (figure 2), un arc de faible énergie jaillit entre eux; le déplacement du contact 7 provoque une dépression dans le volume V2 qui reste fermé car le clapet 16 reste fermé; quand l'extrémité du contact mobile dépasse le segment 17A, un petit soufflage, par déplacement du gaz de V3 vers V2 éteint l'arc.

### Coupure des courants de valeur moyenne

Il s'agit des courants dont l'intensité est comprise entre 20 et 30% de la valeur maximale du courant qu'il est possible de couper avec l'appareil.

La montée en pression dans le volume V2 est encore insuffisante pour déplacer le clapet 16; mais elle permet un petit soufflage de l'arc par déplacement du gaz de V2 vers V3, lorsque l'extrémité de la tige 7 dépasse le segment 17A, puis de V2 vers V1, lorsque l'extrémité de la tige 7 dépasse la buse 20A.

### Coupure des courants de grande valeur

Il s'agit des courants de court-circuit.

Lorsque l'arc jaillit entre les contacts d'arc, la pression dans le volume V2 augmente très fortement, car l'arc a une énergie très importante. Cette augmentation de pression provoque le déplacement vers la gauche du clapet 16, contre l'action du ressort 18 (figure 3). Cette ouverture du clapet 16 a pour premier effet de mettre en communication, par les orifices 14B, les volumes V2 et V3, ce qui évite une montée en pression à une valeur excessive. Une partie de l'énergie thermique créée dans le volume V2 passe ainsi dans le volume V3 dont la pression augmente. Au premier passage par zéro du courant, le gaz du volume V2 se détend et vient lécher le contact 14A, à l'une des racines de l'arc; lorsque le contact 7A dépasse la buse 20A, le gaz du volume V3 s'échappe par le passage 24, vient lécher le contact 7A, à l'autre racine de l'arc et s'évacue par les trous 16A et la buse 20A. On voit donc que l'appareil permet un double soufflage de l'arc pour la coupure des forts courants, ce qui est une garantie d'efficacité.

On notera que les orifices 11 et 12, de large section, autorisent une libre circulation du gaz à l'intérieur de l'appareil, ce qui favorise un brassage assurant la régénération du pouvoir diélectrique après chaque manoeuvre.

Grâce aux dispositions de l'invention, la coupure du courant est assurée pour toutes les valeurs du courant à couper. La construction de révolution permet un réglage et une maintenance aisés.

L'invention s'applique aux disjoncteurs à moyenne tension, par exemple comprise entre 3 et 45 kilovolts.

## Revendications

1. Disjoncteur à moyenne tension comprenant, à l'intérieur d'une enveloppe (1, 2) remplie d'un gaz diélectrique, une chambre de coupure comportant un contact principal fixe (4), un contact principal mobile (9) et un premier volume (V2) au voisinage d'un contact d'arc fixe (14) et d'un contact d'arc mobile (7), un second volume (V3) adjacent audit premier volume (V2) et associé à des moyens (14B, 16) pour mettre en communication lesdits premier et second volumes et un troisième volume (V1) associé à des moyens (16, 16A, 21; 22) pour mettre en communication lesdits premier et troisième volumes, lesdites mises en communication n'étant faites que lorsque la valeur du courant à couper atteint, au cours d'une manoeuvre de déclenchement, une valeur de seuil donnée ;
caractérisé en ce que :
- ledit premier volume (V2) est délimité par le contact d'arc mobile constitué d'une tige métallique (7) mobile, le contact d'arc fixe et une pièce tubulaire (17) isolante solidaire dudit contact d'arc fixe ;
- ledit deuxième volume (V3) est délimité par une chemise (20) entourant lesdits contacts d'arc et ladite pièce tubulaire isolante (17) ;
- ledit troisième volume (V1) est délimité par le reste de l'enveloppe (1),
et en ce que :
- ledit premier volume (V2) est en communication avec ledit deuxième volume (V3) par des trous (14B) pratiqués dans ledit contact d'arc fixe, lesdits trous étant obturables par un clapet (16) rappelé par un ressort (18) ;
- ledit premier volume (V2) et ledit deuxième volume (V3) sont mis en communication avec ledit troisième volume (V1), lorsque ledit clapet est ouvert, par un passage (21) défini par ladite chemise (20) et ladite enveloppe (2), de manière à permettre un premier soufflage de l'arc sur le contact d'arc fixe ; et
- ledit deuxième volume (V3) est en communication avec ledit premier volume (V2) par des seconds passages (24) de manière à permettre un second soufflage de l'arc sur le contact d'arc mobile.

2. Disjoncteur selon la revendication 1, caractérisé en ce que le contact d'arc fixe est constitué de doigts de contacts.

3. Disjoncteur selon l'une des revendications 1 et 2, caractérisé en ce que ledit clapet (16) est actionné par la pression dans ledit premier volume (V2), fonction de la valeur de l'intensité du courant à couper.

## Claims

1. Medium high voltage circuit breaker comprising inside a casing (1, 2) filled with a dielectric gas a switch chamber comprising a fixed main contact (4), a mobile main contact (9) and a first volume (V2) near a fixed arc contact (7) and a mobile arc contact (14), a second volume (V3) adjacent said first volume (V2) and associated with means (14B, 16) for enabling communication between said first and second volumes and a third volume (V1) associated with means (16, 16A, 21; 22) for enabling communication between said first and third volumes, said communication being enabled only when the value of the current to be interrupted reaches a given threshold value during a tripping manoeuvre;
characterised in that:
- said first volume (V2) is delimited by the mobile arc contact consisting of a mobile metal rod (7), the fixed arc contact and an insulative tubular part (17) fastened to said fixed arc contact;
- said second volume (V3) is delimited by a jacket (20) around said arc contacts and said insulative tubular part (17);
- said third volume (V1) is delimited by the remainder of the casing (1),
and in that:
- said first volume (V2) communicates with said second volume (V3) via holes (14B) in said fixed arc contact adapted to be closed by a valve (16) with a return spring (18);
- said first volume (V2) and said second volume (V3) are enabled to communicate with said third volume (V1) when said valve is open by a passage (21) defined by said jacket (20) and said casing (2) so as to enable a first stage of blowing out of the arc at the fixed arc contact; and
- said second volume (V3) communicates with said first volume (V2) through second passages (24) to enable a second stage of blowing out of the arc at the mobile arc contact.

2. Circuit breaker according to claim 1 characterised in that the fixed arc contact comprises contact fingers.

3. Circuit breaker according to claim 1 or claim 2 characterised in that said valve (16) is operated by the pressure in said first volume (V2) which is dependent on the value of the current to be interrupted.

## Patentansprüche

1. Mittelspannungstrennschalter, der im Inneren einer mit einem dielektrischen Gas gefüllten Hülle (1, 2) eine Trennkammer aufweist, die einen feststehenden Hauptkontakt (4), einen beweglichen Hauptkontakt (9) und ein erstes Volumen (V2) in der Nähe eines feststehenden Lichtbogenkontakts (7) und eines beweglichen Lichtbogenkontakts (14), ein zweites Volumen (V3) neben dem ersten Volumen (V2) und in Verbindung mit Mitteln (14B, 16) zum Verbinden des ersten und des zweiten Volumens, und ein drittes Volumen (V1), das Mitteln (16, 16A, 21; 22) zum Verbinden des ersten und des dritten Volumens zugeordnet ist, wobei die Herstellung der jeweiligen Verbindungen nur erfolgt, wenn der Wert des zu unterbrechenden Stroms im Laufe eines Abschaltvorgangs einen gegebenen Schwellenwert erreicht,
dadurch gekennzeichnet, daß
- das erste Volumen (V2) durch den aus einer beweglichen Metallstange bestehenden beweglichen Lichtbogenkontakt, den feststehenden Lichtbogenkontakt und ein isolierendes rohrförmiges Teil (17) begrenzt wird, das mit dem feststehenden Lichtbogenkontakt fest verbunden ist,
- das zweite Volumen (V3) von einer Hülse (20) begrenzt ist, die die Lichtbogenkontakte und das isolierende rohrförmige Teil (17) umgibt,
- das dritte Volumen (V1) durch das restliche Volumen der Hülle (1) gebildet ist,
und daß:
- das erste Volumen (V2) über Löcher (14B), die in den feststehenden Lichtbogenkontakt eingearbeitet sind, mit dem zweiten Volumen (V3) in Verbindung steht, wobei die Löcher durch einen Schieber (16) verschließbar sind, der der Rückholkraft einer Feder (18) unterliegt,
- das erste Volumen (V2) und das zweite Volumen (V3) durch einen von der Hülse (20) und der Hülle (2) definierten Kanal (21) mit dem dritten Volumen (V1) in Verbindung gebracht werden, wenn das Ventil geöffnet wird, derart, daß ein erstes Beblasen des Lichtbogens am feststehenden Lichtbogenkontakt ermöglicht wird, und
- das zweite Volumen (V3) durch zweite Kanäle (24) in Verbindung mit dem ersten Volumen (V2) gebracht wird, derart, daß ein zweites Beblasen des Lichtbogens am beweglichen Lichtbogenkontakt ermöglicht wird.

2. Trennschalter nach Anspruch 1, dadurch gekennzeichnet, daß der feststehende Lichtbogenkontakt aus Fingerkontakten besteht.

3. Trennschalter nach Anspruch 1 oder 2, dadurch gekennzeichnet, daß der Schieber (16) durch den Druck im ersten Volumen (V2) in Abhängigkeit von der Stärke des zu unterbrechenden Stroms betätigt wird.
